# EUROPÄISCHE PATENTSCHRIFT

(11) **EP 0 322 403 B1**
(45) Veröffentlichungstag und Bekanntmachung des Hinweises auf die Patenterteilung: **11.07.1990**
(21) Anmeldenummer: 89103038.9
(22) Anmeldetag: 31.01.1985
(51) Int. Cl.: A47B 47/05, A47B 96/14, E04B 2/78

(54) **Schrank**
Cupboard
Armoire

(30) Priorität: 20.02.1984 DE 8405083 U
(43) Veröffentlichungstag der Anmeldung: 28.06.1989
(62) Teilanmeldung aus: 85100983.7
(73) Patentinhaber: Christian HOLZÄPFEL GmbH, D-7240 Horb/Neckar 1 (DE)
(72) Erfinder: Hafer, Werner, D-7270 Nagold (DE); Wittenmayer, Erich, D-7272 Altensteig (DE)
(74) Vertreter: Wolf, Eckhard, Dr.-Ing.

(56) Entgegenhaltungen:
- CH-A- 389 853
- DE-A- 1 779 115
- DE-A- 3 133 456
- FR-A- 2 297 020
- FR-A- 2 410 163
- FR-A- 2 479 671
- GB-A- 2 116 833
- GB-A- 2 116 833
- US-A- 3 797 184

## Beschreibung

Die Erfindung betrifft einen aus lösbar miteinander verbundenen Teilen bestehenden Schrank mit mindestens einer als Kantenverbindung und als Träger von Beschlägen dienenden Schiene.

Bei Aufbaumöbeln ist es bekannt, an den Rändern der einzelnen miteinander zu verbindenden Teile eines Möbelstücks Beschläge, beispielsweise Hakenbleche und mit Aussparungen zur Aufnahme der Haken versehene Bleche anzubringen. Das maßgerechte, meist unter Verwendung von Schablonen vorzunehmende Anbringen der Beschläge stellt dabei eine zeitraubende und aufwendige Maßnahme dar.

Bei einem Raumgliederungselement, an welchem Wandelelemente sowie Möbel befestigbar sind, ist es an sich bekannt (GB-A 2 116 833), eine als Kantenverbindung und als Träger von Beschlägen dienende Hohlprofilschiene zu verwenden, über deren Rückseitenwand zwei ein Widerhakenprofil aufweisende Zungen überstehen, mittels der die Hohlprofilschiene mit einem flächig gegen die Rückseitenwand anliegenden, zwei Längsnuten aufweisenden Wandteil verbunden ist, und in deren Seitenwänden eine Längsnut ausgespart ist. Als Fußelemente sind dort Verstellspindeln vorgesehen, für deren Anbringung eine zusätzliche, mit einem Innengewinde versehene Bodenleiste erforderlich ist und die mit ihrem nach unten überstehenden Abstützteil in einer auf dem Boden aufstellbaren Bodenplatte drehbar gelagert sind.

Weiter ist es bei einer metallischen Hohlprofilschiene, die für Möbel bestimmt ist, an sich bekannt (FR-A 2 297 020), zur Verspannung gegen die Raumdecke eine in eine Kammer der Hohlprofilschiene eingreifende Stellspindel vorzusehen, die eine gegen die obere Stirnfläche der Hohlprofilschiene anliegende Mehrkantmutter trägt. Die Verstellung der Stellspindel erfolgt dort in einem Innengewinde der Hohlprofilschiene, während die gegen die obere Stirnfläche anziehbare Mehrkantmutter ausschließlich der Lagesicherung dient.

Der Erfindung liegt die Aufgabe zugrunde, einen Schrank der eingangs angegebenen Art zu schaffen, der eine leicht zugängliche und auch bei raumhohen Schränken einfach betätigbare vertikale Ausrichtung der Seitenwände gewährleistet.

Zur Lösung dieser Aufgabe wird gemäß der Erfindung folgende Merkmalskombination vorgeschlagen:
- Die Schiene ist als Hohlprofilschiene ausgebildet;
- über eine Rückseitenwand der Hohlprofilschiene (1) steht eine ein Widerhakenprofil aufweisende Zunge (2) über, mittels der die Hohlprofilschiene (1) mit einem flächig gegen die Rückseitenwand anliegenden, eine Längsnut aufweisenden Wandteil verbunden ist;
- die Hohlprofilschiene weist eine Hohlkammer zur Aufnahme einer in ihrer axialen Lage gegenüber der Hohlprofilschiene verstellbaren, gegen den Fußboden oder die Decke eines Raums anpreßbaren Stellspindel auf;
- die Breitseitenwände der Hohlprofilschiene weisen eine Queraussparung mit diese begrenzenden Querkanten auf, die einer Stellmutter als Widerlager dienen, mittels der die Stellspindel axial verstellbar ist.

Zur Verspannung des Schranks gegen eine Raumdecke ist vorteilhafterweise eine in die Kammer der Hohlprofilschiene eingreifende Stellspindel vorgesehen, die eine gegen die obere Stirnfläche der Hohlprofilschiene anliegende, vorzugsweise als Flachmutter oder Mehrkantmutter ausgebildete Stellmutter trägt. Zur Axialführung und Radiallagerung der Stellspindel können in der Hohlkammer nach innen abstehende Führungsstege oder Längsrippen vorgesehen werden.

Im folgenden wird die Erfindung anhand eines in der Zeichnung in schematischer Weise dargestellten Ausführungsbeispiels näher erläutert. Es zeigen
Fig. 1 den unteren Bereich einer Schrankwand mit Hohlprofilschiene und Stellspindel in perspektivischer Darstellung;
Fig. 2 einen Querschnitt durch die Hohlprofilschiene;
Fig. 3 eine obere Verstellspindel;
Fig. 4 eine untere Verstellspindel.

Die Hohlprofilschiene 1 weist an einer Schmalseite eine ein Widerhakenprofil aufweisende Zunge 2 und an der gegenüberliegenden Schmalseite eine Längsnut 5 auf. Mittels der Widerhakenzunge 2 wird eine flächig gegen die Schmalseite der Hohlprofilschiene 1 anliegende, eine Längsnut aufweisende Seitenwand mit der Hohlprofilschiene 1 verbunden. In die Längsnut 5 greift eine Widerhakenzunge 62 einer zwei Dichtlippen 61 aufweisenden Dichtungsschiene 6 ein. An den Breitseiten der Hohlprofilschiene 1 sind in Längsrichtung der Hohlprofilschiene ausgerichtete Lochreihen 3 vorgesehen, in deren Löcher hakenförmig abgebogene Zungen unterschiedlicher, in der Zeichnung nicht dargestellter Beschläge eingreifen. An den beiden Breitseiten der Hohlprofilschiene 1 ist des weiteren je eine Hinterschneidungen aufweisende Längsnut 4 vorgesehen, in die ein nicht dargestellter Verriegelungsbolzen eingreift, mittels dessen die verschiedenen Beschläge an der Breitseite bzw. den Breitseiten der Hohlprofilschiene angeklemmt werden.

Um den Schrank bodenfrei aufstellen zu können, ist eine Verstellspindel 9 vorgesehen, die in eine Führungsstege bzw. Längsrippen aufweisende Hohlkammer der Hohlprofilschiene eingreift und in ihrer Lage gegenüber der Hohlprofilschiene mittels einer Stellmutter 8 verstellt werden kann. Die Stellmutter 8 liegt gegen die obere Querkante einer Queraussparung 7 in den Breitseitenwänden der Hohlprofilschiene an. Zur Verspannung der Hohlprofilschiene zwischen dem Fußboden und der Decke eines Raumes dient des weiteren die in Fig. 3 dargestellte Verstellspindel 9', die in eine als Flachmutter bzw. Mehrkantmutter ausgebildete Stellmutter 8' eingeschraubt ist, die ihrerseits gegen die obere Stirnfläche der Hohlprofilschiene anliegt.

## Patentansprüche

1. Aus lösbar miteinander verbundenen Teilen bestehender Schrank mit mindestens einer als Kantenverbindung und als Träger von Beschlägen dienenden Schiene und mit einer Kombination aus folgenden Merkmalen:
- die Schiene ist als Hohlprofilschiene (1) ausgebildet;
- über eine Rückseitenwand der Hohlprofilschiene (1) steht eine ein Widerhakenprofil aufweisende Zunge (2) über, mittels der die Hohlprofilschiene (1) mit einem flächig gegen die Rückseitenwand anliegenden, eine Längsnut aufweisenden Wandteil verbunden ist;
- die Hohlprofilschiene (1) weist eine Hohlkammer zur Aufnahme einer in ihrer axialen Lage gegenüber der Hohlprofilschiene verstellbaren, gegen den Fußboden oder die Decke eines Raumes anpreßbaren Stellspindel (9,9') auf;
- die Breitseitenwände der Hohlprofilschiene (1) weisen eine Queraussparung (7) mit diese begrenzenden Querkanten auf, die einer Stellmutter (8) als Widerlager dienen, mittels der die Stellspindel (9) axial verstellbar ist.

2. Schrank nach Anspruch 1, dadurch gekennzeichnet, daß zur Verspannung gegen die Raumdecke eine in die Kammer der Hohlprofilschiene (1) eingreifende Stellspindel (9') vorgesehen ist, die eine gegen die obere Stirnfläche der Hohlprofilschiene (1) anliegende Stellmutter (8') trägt.

3. Schrank nach Anspruch 2, dadurch gekennzeichnet, daß die Stellmutter (8') als Flachmutter oder als Mehrkantmutter ausgebildet ist.

4. Schrank nach einem der Ansprüche 1 bis 3, dadurch gekennzeichnet, daß die Hohlkammer mit nach innen abstehenden Führungsstegen oder Längsrippen zur Führung und Lagerung der Stellspindel (9, 9') versehen ist.

5. Schrank nach einem der Ansprüche 1 bis 4, dadurch gekennzeichnet, daß in den zur Rückseitenwand senkrechten Breitseitenwänden je eine Lochreihe (3) und eine zu dieser parallelen Längsnut (4) zur Verankerung der Beschläge vorgesehen sind.

## Claims

1. A cupboard consisting of separably linked components including at least one rail serving as edge connector and support of fittings, and with a combination of the following features:
- The rail is a hollow-profile rail (1); - over the rear surface of the hollow-profile rail (1) extends a tongue (2) of barbed-hook profile by means of which the hollow-profile rail (1) is connected to a wall section which is surface-abutting against the rear surface and includes a longitudinal groove;
- the hollow-profile rail (1) has a hollow chamber to accomodate an adjustable spindle which is adjustable in its axial position with respect to the hollow-profile rail and tensionable against the floor or the ceiling of a room (9, 9');
- the broadside surfaces of the hollow-profile rail (1) include a transverse recess (7) with defining transverse edges, serving as abutment surface of an adjusting nut (8) by which means the adjustable spindle is axially adjustable.

2. Cupboard according to claim 1, characterised in that an adjusting spindle (9'), holding an adjusting nut which abuts against the upper face surface of the hollow-profile rail (1) and engaging in the chamber of the hollow-profile rail (1), is provided to tension against the room ceiling.

3. Cupboard according to claim 2, characterised in that the adjusting nut (8') is a flat nut or a polygonal nut.

4. Cupboard according to one of the claims 1 to 3, characterised in that the hollow chamber is provided with inwardly protruding guide bridges or longitudinal ribs to guide and mount the adjusting spindle (9, 9').

5. Cupboard according to one of the claims 1 to 4, characterised in that for anchoring the fittings is provided one each row of holes (3) and a thereto parallel longitudinal groove (4) in the broadside surfaces which are vertical with respect to the rearside wall.

## Revendications

1. Armoire composée d'éléments assemblés de manière amovible, comprenant au moins une barre servant de liaison de champs et de support de ferrures et présentant une combinaison des particularités suivantes:
- la barre est conformée en barre profilée creuse (1);
- une face arrière de la barre profilée creuse (1) comporte, en saillie, une languette (2) présentant un profil barbelé et à l'aide de laquelle la barre profilée creuse (1) est rattachée à un élément de paroi appliqué à plat contre la face arrière et présentant une rainure longitudinale;
- la barre profilée creuse (1) présente une chambre creuse pour la réception d'une broche de réglage (9, 9') dont la position axiale par rapport à la barre profilée creuse peut être modifiée et qui peut être bloquée contre le plancher ou le plafond d'un local;
- les côtés larges de la barre profilée creuse (1) présentent un évidement transversal (7) avec des bords transversaux délimitant ledit évidement et servant de butée à un écrou de réglage (8) à l'aide duquel la broche de réglage (9) peut être réglée dans le sens axial.

2. Armoire selon la revendication 1, caractérisée en ce que, pour le blocage contre le plafond du local, il est prévu une broche de réglage (9') qui s'engage dans la chambre de la barre profilée creuse (1) et porte un écrou de réglage (8') appliqué contre la face frontale supérieure de la barre profilée creuse (1).

3. Armoire selon la revendication 2, caractérisée en ce que l'écrou de réglage (8') est conformé en écrou plat ou en écrou polygonal.

4. Armoire selon l'une des revendications 1 à 3, caractérisée en ce que la chambre creuse est munie de barrettes de guidage ou nervures longitudinales pour le guidage et le maintien de la broche de réglage (9, 9').

5. Armoire selon l'une des revendications 1 à 4, caractérisée en ce que sur les côtés larges perpendiculaires à la paroi arrière sont prévues respectivement une rangée de trous (3) et une rainure longitudinale (4) parallèle à ladite rangée de trous pour l'ancrage des ferrures.
